# EUROPÄISCHE PATENTSCHRIFT

(11) **EP 2 854 144 B1**
(45) Veröffentlichungstag und Bekanntmachung des Hinweises auf die Patenterteilung: **18.11.2015**
(21) Anmeldenummer: 13185912.6
(22) Anmeldetag: 25.09.2013
(51) Int. Cl.: H01F 7/18

(54) **Schaltungsanordnung für die elektrische Ansteuerung eines Ventilterminals**
Circuit assembly for the electrical control of a Valve Terminal
Agencement de circuit pour la commande électrique d'un terminal de soupape

(43) Veröffentlichungstag der Anmeldung: 01.04.2015
(73) Patentinhaber: Airtec Pneumatic GmbH, 61476 Kronberg im Taunus (DE)
(72) Erfinder: Haydt, Karl Hermann, 72793 Pfullingen (DE); Pflumm, Walter, 72147 Nehren (DE); Leibfarth, Jörg, 72639 Neuffen (DE)
(74) Vertreter: Fuchs Patentanwälte Partnerschaft mbB

(56) Entgegenhaltungen:
- EP-A2- 0 905 719
- DE-A1- 3 438 215
- DE-A1- 3 934 885
- DE-A1- 19 918 773
- JP-A- S6 088 284

## Beschreibung

Die vorliegende Erfindung betrifft eine Schaltungsanordnung für die elektrische Ansteuerung eines Ventilterminals. Unter einem Ventilterminal wird insbesondere ein Steuergerät mit Druckfluid-Ventilen, insbesondere elektropneumatischen Ventilen für die Steuerung von Maschinenfunktionen verstanden. Genauer gesagt steht die Versorgung der elektromagnetisch gesteuerten Ventilen auf einer gemeinsamen Grundplatte des Ventilterminals im Mittelpunkt der vorliegenden Erfindung.

Bei einer bekannten Schaltungsanordnung für die elektrische Ansteuerung einer elektromagnetisch gesteuerten pneumatischen Ventil-Reihenanordnung mit einer gemeinsamen Spannungsversorgung über eine Backplane, also über einen Rückwandbus, ist vorgesehen, dass jedem pneumatischen Ventil eine Aktorspannung von einem elektrischen Versorgungskreis zuführbar ist. Dabei ist die Magnetspule jedes Ventils über einen jeder Magnetspule zugeordneten Lastschalter von einer übergeordneten Magnetsteuerung ansteuerbar, derart, dass ein Ventil nur dann schaltet, wenn eine Aktorspannung anliegt und die Magnetspule von der Magnetsteuerung angesteuert wird. Die Magnetsteuerung ist vorzugsweise eine speicherprogrammierbare Steuerung (SPS).

Bislang erfolgte die elektrische Versorgung der Ventile in der Regel über eine einzige Eingangsspannung über einen gemeinsamen Versorgungskreis. Dieser Versorgungskreis stellt die Aktorspannung zur Verfügung und speist diese über einen elektrischen Anschluss am Ventilterminal oder Busknoten ein. Eine typische Spannung ist beispielsweise +24 V DC.

Die elektromagnetischen Ventile sitzen üblicherweise in einer Reihenanordnung nebeneinander auf der pneumatischen Grundplatte. Jede Spule der Elektromagnet-Ventile wird mit den genannten +24 V angesteuert und ist gemeinsam mit den Nachbar-Magnetspulen über eine gemeinsame Masse angeschlossen. Die Ansteuerung mit den beispielhaft genannten +24 V erfolgt über einen elektronischen Lastschalter, entweder im Busknoten (zentral) oder im Ventil selbst (dezentral). Die Steuersignale kommen von einer übergeordneten Steuerung (SPS) und werden über ein Bussystem an das Ventilterminal übertragen. Jedem Ausgang der SPS ist ein Ventilmagnet und damit eine pneumatische Steuerfunktion zugeordnet. Ob ein Ventil ein- oder ausgeschaltet ist, hängt demnach dabei von zwei Kriterien ab, nämlich ob 1.) die Spannungsversorgung überhaupt eingeschaltet ist oder nicht und 2.) die Magnetsteuerung den Lastschalter betätigt oder nicht.

Im normalen Arbeitsbetrieb ist die Aktorspannung immer angelegt. Die Magnetsteuerung über die SPS legt dann fest, ob der erwähnte Lastschalter des betreffenden Ventils geschlossen oder geöffnet ist und betätigt damit das Ventil entsprechend. Jede Magnetspule eines Ventils hängt an einem Lastschalter.

Es treten aber auch Zustände auf, bei denen ein elektrisches Schalten des Ventils unterbunden werden soll, um ein versehentliches Ansteuern eines pneumatischen Antriebs zu verhindern. Dies kann z.B. für Wartungsarbeiten an der Maschine notwendig sein oder aber im Falle eines Not-Halts, wenn sich etwa Personen im Gefahrenbereich eines Antriebes befinden.

In einem solchen Fall kann durch das gewollte Abschalten der Aktorspannung von außen wirksam verhindert werden, dass sich der Schaltzustand des Ventils von unbetätigt (geschlossen) in betätigt (geöffnet) ändern kann. Die Magnetspule erhält dann keine Energie mehr und verharrt im Ruhezustand.

Dem Konstrukteur der Maschine und dem Einrichter obliegt es dabei, dass die pneumatische Funktion des Ventils so gewählt wird, dass der energielose Zustand möglichst einer gefahrlosen Stellung des Antriebes entspricht.

Das externe Abschalten der Aktorspannung kann z.B. über ein Schütz erfolgen, das zwischen Netzteil und dem Eingang am Ventilterminal sitzt. Im Falle des gewünschten Abschaltens oder Not-Halts der Maschine wird diese Versorgung üblicherweise 2-polig am Schütz getrennt. Umgekehrt erhält das Ventilterminal nur dann wieder eine Versorgungsspannung, wenn alle Sicherheitseinrichtungen und der Not-Aus-Schalter eine Freigabe gegeben haben.

Die Nachteile eines derzeitigen sogenannten 1-Kreissystems liegen auf der Hand: So sind immer alle Ventile von einer Abschaltung betroffen. Dies kann im Betrieb einer Maschine aber unter Umständen zu problematischen Situationen führen. Beispielhaft sei eine Spannvorrichtung genannt, die pneumatisch aktiv ein Werkstück festspannt bzw. festhält. Im Falle einer Zwangsabschaltung würde das Ventil in den Ruhezustand (geschlossen, entlüftet) fallen und der Zylinder der Spannvorrichtung würde einfahren.

Um dies zu vermeiden, wäre es wünschenswert, dass bestimmte Ventile bei einer externen Abschaltung nicht energielos geschaltet werden, sondern in Betrieb bleiben.

Dies ist aber nur möglich, wenn neben der einen Aktorspannung noch eine weitere Aktorspannung zur Verfügung steht, die separat geschaltet werden kann.

Bei den bislang üblichen Ventilterminals wurde dies dadurch erreicht, dass die Versorgungsspannung an einer definierten Stelle der Grundplatte aufgetrennt und durch einen zusätzlichen Einspeisestecker eine zweite Spannungszone aufgebaut worden ist. Diese Vorgehensweise nennt man auch Segmentierung, die jedoch die folgenden Nachteile aufweist:
- es können immer nur eine genau bekannte Anzahl von Ventilen in den Zonen der ersten und zweiten Aktorspannung betrieben werden,
- ein Ventil kann nur durch physikalischen Umbau von der einen Aktorspannungszone in die andere Aktorspannungszone verschoben werden,
- der Anwender kann in einer Spannungszone Ventile für die eine Aktorspannung nicht mit Ventilen für die zweite Aktorspannung mischen, und
- die Flexibilität am Einbauort eines bestimmten Ventiltyps ist gering.

DE 19918773 zeigt eine Antriebseinheit, in der eine Gruppe von elektropneumatischen Ventilen mit einem gesteuerten Betätigungsstrom versorgt werden.

Vor diesem Hintergrund ist es Aufgabe der vorliegenden Erfindung, hier Abhilfe zu schaffen, also eine Schaltungsanordnung für die elektrische Ansteuerung einer elektromagnetisch gesteuerten pneumatischen Ventil-Reihenanordnung der eingangs genannten Art anzugeben, die wesentlich flexibler ist als die erwähnte Segmentierung bei Einrichtung oder Veränderungen an der mit dem Ventilterminal auszustattenden bzw. ausgestatteten Maschine.

Gelöst wird diese Aufgabe bei einer eingangs genannten Schaltungsanordnung dadurch, dass wenigstens zwei Versorgungskreise vorgesehen sind, die wenigstens zwei voneinander unabhängige Aktorspannungen zur Verfügung stellen, die an jeder Stelle der Backplane zur Verfügung stehen, von denen jeweils eine jedem Ventil wahlweise über einen jedem Ventil zugeordneten manuellen Wahlschalter zuführbar ist, und dass wenigstens eine der Aktorspannungen durch ein externes Abschaltmodul selektiv abschaltbar ist.

Mit dieser Anordnung gelingt es dem Einrichter, das Verhalten jedes Ventils bei Wartungsarbeiten oder im Falle eines Not-Halts vorzuprogrammieren durch eine Art Präselektion mittels der Wahlschalter. Er bestimmt, ob das Ventil von einem Versorgungskreis mit der Aktorspannung versorgt wird, der im Fall der selektiven Abschaltung spannungslos gemacht wird oder nicht. Im letzteren Fall wird das Ventil auch nach Abschaltung mittels des Abschaltmoduls weiterhin mit der Aktorspannung versorgt - etwa aus Sicherheitsgründen.

Eine Umprogrammierung im Falle eines Umbaus der mit dem Ventilterminal versehenen Maschine ist denkbar einfach. Es müssen im wesentlichen nur die Wahlschalter neu gesetzt werden.

Mit der erfindungsgemäßen Schaltungsanordnung ist also ein System geschaffen worden, welches im Gegensatz zu den bisherigen verwendeten System mit zwei Aktorspannungen äußerst flexibel einsetzbar ist.

Vorzugsweise ist vorgesehen, dass die Ansteuerung des Lastschalters von den Versorgungskreisen, welche die Aktorspannungen zur Verfügung stellen, galvanisch getrennt mittels eines Optokopplers erfolgt. Dies ist insbesondere dann relevant, wenn die Aktorspannungen getrennte Massen haben und jeweils 2-polig abgeschaltet werden können. Es erfolgt so eine klare Trennung in einen Magnetsteuerkreis (für den Lastschalter) und Aktorkreis.

Bevorzugt ist das Abschaltmodul dann im Übrigen als Schütz ausgebildet, welches die Aktorspannungen 2-polig abtrennt.

Die Erfindung wird nachstehend anhand eines Ausführungsbeispiels gemäß der einzigen Zeichnungsfigur näher erläutert. Diese zeigt eine erfindungsgemäße Schaltungsanordnung.

Die Zeichnungsfigur zeigt eine beispielhafte Schaltungsanordnung für eine elektrische Ansteuerung einer elektromagnetisch gesteuerten pneumatischen Reihenanordnung von Ventilen, von denen nur eines mit dem Bezugszeichen 1 dargestellt ist. Alle Ventile sitzen in entsprechenden Ventilsteckplätzen 11 bis n. Die Schaltungsanordnung verfügt über eine gemeinsame Spannungsversorgung über eine sogenannte Backplane 102, die auch als Rückwandbus bezeichnet wird.

Vorliegend umfasst die Spannungsversorgung zwei Versorgungskreise, die zwei voneinander unabhängige Aktorspannungen U_{A1} und U_{A2} zur Verfügung stellen. Über einen manuellen Wahlschalter 103 kann der Einrichter der Maschine auswählen, ob dem vorliegenden Ventil 1 nun die Aktorspannung U_{A1} oder U_{A2} zur Verfügung gestellt wird. Die Wahl wird in Abhängigkeit davon getroffen, wie das Ventil 1 bei Wartungsarbeiten oder im Falle eines Not-Halts reagieren soll.

Vorliegend ist in den Versorgungskreis, welcher die Aktorspannung U_{A2} liefert, ein externes Abschaltmodul 104 wie ein 2-poliger Schütz geschaltet. Mit diesem Abschaltmodul 104 kann eine externe Abschaltung der Aktorspannung U_{A2} erzielt werden und beispielsweise ein Notfall simuliert werden. Dieser Versorgungskreis ist dann spannungslos. Abhängig von der Schalterstellung des Wahlschalters 103 wird dem Ventil 1 nun in der dargestellten Verschaltungsvariante keinerlei Versorgungsspannung mehr zugeführt; das Ventil 1 ist dann energielos. In der anderen Schalterstellung des Wahlschalters 103 würde hingegen die Aktorspannung U_{A1} unverändert dem Ventil 1 zugeführt werden können.

Vorliegend ist das Ventil 1 als sogenanntes Mittelstellungsventil ausgeführt, was lediglich als Ausführungsbeispiel zu verstehen ist. Aus diesem Grunde weist das Ventil 1 zwei Magnetspulen 100 und 101 auf, wobei jeder Magnetspule 100 und 101 ein Lastschalter C₁ und C₂ zugeordnet ist. Diese Lastschalter C₁ und C₂ sind von einer übergeordneten Magnetsteuerung, beispielsweise einer speicherprogrammierbaren Steuerung (SPS) ansteuerbar.

Die Verschaltung ist nun so, dass das Ventil 1 nur dann schaltet, wenn eine Aktorspannung anliegt und die Magnetspulen 100 und 101 von der Magnetsteuerung angesteuert werden.

Die Ansteuerung der Lastschalter C₁ und C₂ von den beiden Versorgungskreisen, welche die Aktorspannungen U_{A1} und U_{A2} zur Verfügung stellen, erfolgt bevorzugt galvanisch getrennt mittels eines Optokopplers (nicht dargestellt). Dies ist von Relevanz, wenn die Aktorspannungen U_{A1} und U_{A2} getrennte Massen haben und U_{A2} wie vorliegend 2-polig abgeschaltet werden kann.

## Patentansprüche

1. Schaltungsanordnung für die elektrische Ansteuerung einer elektromagnetisch gesteuerten pneumatischen Ventil-Reihenanordnung mit einer gemeinsamen Spannungsversorgung über eine Backplane (102), bei der jedem pneumatischen Ventil (1) eine Aktorspannung von einem elektrischen Versorgungskreis zuführbar ist und die Magnetspule (100, 101) des Ventils (1) über einen jeder Magnetspule (100, 101) zugeordneten Lastschalter (C₁, C₂) von einer übergeordneten Magnetsteuerung ansteuerbar ist, derart, dass ein Ventil (1) nur dann schaltet, wenn eine Aktorspannung anliegt und die Magnetspule (100, 101) von der Magnetsteuerung angesteuert wird,
**dadurch gekennzeichnet, dass**
wenigstens zwei Versorgungskreise vorgesehen sind, die wenigstens zwei voneinander unabhängige Aktorspannungen (U_{A1}, U_{A2}) zur Verfügung stellen, die an jeder Stelle der Backplane (102) zur Verfügung stehen, von denen jeweils eine jedem Ventil (1) wahlweise über einen jedem Ventil (1) zugeordneten manuellen Wahlschalter (103) zuführbar ist, und
wenigstens eine der Aktorspannungen (U_{A1}, U_{A2}) durch ein externes Abschaltmodul (104) selektiv abschaltbar ist.

2. Schaltanordnung nach Anspruch 1, **dadurch gekennzeichnet, dass** die Ansteuerung des Lastschalters (C₁, C₂) von den Versorgungskreisen galvanisch getrennt mittels eines Optokopplers erfolgt.

3. Schaltanordnung nach Anspruch 1 oder 2, **dadurch gekennzeichnet, dass** das Abschaltmodul (104) ein Schütz ist, welches die Aktorspannungen (U_{A1}, U_{A2}) 2-polig abtrennt.

## Claims

1. Circuit assembly for the electrical control of an electro-magnetically controlled pneumatic inline valve configuration having a common voltage supply via a backplane (102), at which an actuator voltage provided by an electric supply circuit can be delivered to each pneumatic valve (1) and the magnet coil (100, 101) of the valve (1) is controllable by a subordinate magnetic control via a load switch (C₁, C₂) assigned to each magnet coil (100, 101) such that one valve (1) only switches when an actuator voltage is applied and the magnet coil (100, 101) is triggered by the magnetic control,
**characterized in that**
at least two supply circuits are provided providing at least two actuator voltages (U_{A1}, U_{A2}) that are independent from each other and are available at every point of the backplane (102) and of which one each can be selectively delivered via a manual selection switch (103) assigned to each valve (1), and
at least one of the actuator voltages (U_{A1}, U_{A2}) can be selectively turned off by an external shutoff module (104).

2. Circuit assembly according to claim 1, **characterized in that** the control of the load switch (C1, C2) is effected by an optocoupler that is galvanically separated from the supply circuits.

3. Circuit assembly according to claim 1 or 2, **characterized in that** the shutoff module (104) is a contactor that separates the actuator voltages (U_{A1}, U_{A2}) in a bipolar way.

## Revendications

1. Agencement de circuit pour la commande électrique d'un montage en série de vannes pneumatiques à commande électromagnétique dotées d'une alimentation en tension commune via un fond de panier (102), dans lequel une tension d'actionneur peut être amenée à chaque vanne pneumatique (1) par un circuit d'alimentation électrique et le solénoïde (100, 101) de la vanne (1) peut être commandé par une commande électromagnétique supérieure via un interrupteur à coupure en charge (C₁, C₂) associé à chaque solénoïde (100, 101), de telle sorte qu'une vanne (1) commute seulement lorsqu'une tension d'actionneur est présente et que le solénoïde (100, 101) est commandé par la commande électromagnétique,
**caractérisé en ce**
**qu'**au moins deux circuits d'alimentation sont prévus, qui fournissent au moins deux tensions d'actionneur (U_{A1}, U_{A2}) indépendantes l'une de l'autre, qui sont disponibles en tout point du fond de panier (102), dont chaque fois une peut être amenée à chaque vanne (1) au choix via un sélecteur manuel (103) associé à chaque vanne (1), et
au moins une des tensions d'actionneur (U_{A1}, U_{A2}) peut être coupée de manière sélective par un module de coupure externe (104).

2. Agencement de circuit selon la revendication 1, **caractérisé en ce que** la commande de l'interrupteur à coupure en charge (C₁, C₂) s'effectue de manière séparée galvaniquement des circuits d'alimentation au moyen d'un optocoupleur.

3. Agencement de circuit selon l'une des revendications 1 ou 2, **caractérisé en ce que** le module de coupure (104) est un contacteur qui assure une séparation bipolaire des tensions d'actionneur (U_{A1}, U_{A2}).
